# EUROPÄISCHE PATENTANMELDUNG

(11) **EP 4 600 975 A1**
(43) Veröffentlichungstag der Anmeldung: **13.08.2025**
(21) Anmeldenummer: 24156734.6
(22) Anmeldetag: 09.02.2024
(51) Int. Cl.: H01B 11/10, H01B 7/04

(54) **LÄNGLICHES PHYSIKALISCHES ÜBERTRAGUNGSMEDIUM**

(71) Anmelder: Siemens Aktiengesellschaft, 80333 München (DE)
(72) Erfinder: Reindl, Daniel, 90419 Nürnberg (DE)
(74) Vertreter: Siemens Patent Attorneys

(57) **Zusammenfassung**

Die Erfindung betrifft ein längliches physikalisches Übertragungsmedium (12), aufweisend ein erstes längliches Schirmungselement (41) und ein zweites längliches Schirmungselement (42), wobei das erste Schirmungselement (41) in einer positiven Drehrichtung in mehreren Windungen um das Übertragungsmedium (12) gelegt ist, wobei das zweite Schirmungselement (42) in einer negativen Drehrichtung in mehreren Windungen um das Übertragungselement (12) gelegt ist.

## Beschreibung

Die Erfindung betrifft ein längliches physikalisches Übertragungsmedium.

Insbesondere in bewegten Leitungen sind oftmals die Haltbarkeit und Effektivität von Folienschirmen beeinträchtigt.

Insbesondere Datenleitungen oder Datenelemente in Hybridleitungen werden daher doppelt geschirmt. D.h., zum klassischen Schirmgeflecht für niedrige Frequenzen, kommt noch eine weitere zweite Schirmung durch beispielsweise metallisierte Folien hinzu. Diese können bei unbewegten Leitungen längs eingebracht werden. Bei bewegten Leitungen und Kettenleitungen kann die Folie schräg eingebracht werden. Allerdings ist auch bei diesen Lösungen, insbesondere in bewegten Leitungen die Haltbarkeit nicht optimal.

Der Erfindung liegt die Aufgabe zugrunde dies zu verbessern.

Die Lösung der Aufgabe gelingt durch ein längliches physikalisches Übertragungsmedium gemäß Anspruch 1.

Dieses weist ein erstes längliches Schirmungselement und ein zweites längliches Schirmungselement auf, wobei das erste Schirmungselement in einer positiven Drehrichtung in mehreren Windungen um das Übertragungsmedium gelegt ist, wobei das zweite Schirmungselement in einer negativen Drehrichtung in mehreren Windungen um das Übertragungselement gelegt ist.

Die doppelte Schirmung hat den Vorteil, dass beispielswiese elektromagnetische Störungen vermieden werden.

In einer vorteilhaften Ausführungsform überdeckt das zweite längliche Schirmungselement das erste längliche Schirmungselement wenigstens im Wesentlichen. Eine vollständige Überdeckung ist deswegen vorteilhaft, da dadurch eine Anfälligkeit für Störungen von beispielsweise anderen Leitungen oder technischen Geräten vermieden wird.

Vorteilhaft ist zudem eine Ausführung, wonach das erste längliche Schirmungselement von einem vorderen Ende bis zu einem hinteren Ende um das Übertragungsmedium gelegt ist.

So kann eine gute Schirmung erreicht werden.

Vorteilhaft ist zudem eine Ausführungsform, wonach das zweite längliche Schirmungselement von einem vorderen Ende bis zu einem hinteren Ende des Übertragungsmediums um das Übertragungsmedium gelegt ist.

Vorteilhaft sind die Windungen derart angeordnet, dass das Schirmungselement in einer zweiten Windung das Schirmungselement in einer ersten Windung teilweise überdeckt.

Dies ist sowohl vorteilhaft für das erste längliche Schirmungselement als auch für das zweite längliche Schirmungselement.

Die Zeichnungen zeigen diese teilweise Überdeckung deutlich.

Das erste längliche Schirmungselement ist vorteilhaft eine Schirmfolie mit einer Breite und einer Dicke. Das zweite längliche Schirmungselement ist vorteilhaft ebenso eine Schirmfolie.

Ein mögliches Material für die Schirmfolie ist beispielhaft Aluminium. Aluminiumfolie bietet eine gute Abschirmung gegen elektromagnetische Interferenzen (EMI) und ist kostengünstig. Die Folie kann vorteilhaft mit einem metallischen Geflecht kombiniert werden, um zusätzlichen Schutz zu bieten.

Kupferfolie ist ebenso denkbar. Kupferfolie kann ebenfalls, beispielsweise als äußere Schicht von geschirmten Leitungen, eingesetzt werden. Kupfer bietet eine gute elektrische Leitfähigkeit und hohe Abschirmwirkung. Kupferfolien können auch dünn und flexibel sein, was in bestimmten Anwendungen vorteilhaft ist.

Aluminium-Polyester-Folie ist eine weitere Möglichkeit. Diese Art von Schirmfolie kombiniert eine Aluminiumschicht mit einer Polyesterfolie. Diese Kombination bietet eine gute Abschirmung und Flexibilität. Die Polyesterfolie kann zusätzlich als mechanischer Schutz dienen.

Mylar-Folie kann auch eingesetzt werden. Mylar ist eine Markenbezeichnung für eine Polyesterfolie. Diese kann auch als äußere Schicht der Abschirmung verwendet werden. Polyesterfolien bieten oft eine gewisse Flexibilität und sind resistent gegenüber Feuchtigkeit.

Die Materialien können auch kombiniert werden. Vorteilhaft ist zudem eine Ausführung, wonach die Schirmfolie in Kombination mit einem Geflecht aus metallischen Drähten verwendet wird, um eine effektive Abschirmung gegen elektromagnetische Störungen zu gewährleisten. Die Kombination aus Schirmfolie und Geflecht bietet einen guten Schutz gegen verschiedene Arten von elektromagnetischen Einflüssen.

Die Wahl des Materials für die Schirmfolie hängt vorteilhaft von den spezifischen Anforderungen der Anwendung ab, einschließlich der benötigten Abschirmleistung, Flexibilität, Umgebungsfaktoren und Kosten.

Die Lösung der Aufgabe gelingt ferner durch ein Verfahren zur Herstellung eines länglichen physikalischen Übertragungsmediums, wobei ein erstes Schirmungselement in einer positiven Drehrichtung in mehreren Windungen um das Übertragungsmedium gelegt wird, wobei ein zweites Schirmungselement in einer negativen Drehrichtung in mehreren Windungen um das Übertragungselement gelegt wird.

Die Lösung der Aufgabe gelingt ferner durch eine Verwendung eines länglichen physikalischen Übertragungsmediums als Datenleitung und/oder Steuerleitung.

Im Folgenden wird die Erfindung anhand der in den Figuren dargestellten Ausführungsbeispiele näher beschrieben und erläutert. Es zeigen:
- FIG 1: eine einfach foliengeschirmte Leitung,
- FIG 2: eine zweifach foliengeschirmte Leitung,
- FIG 3: eine Datenleitung bzw. Steuerleitung, welche zweifach gegenläufig geschirmt ist, und
- FIG 4: ein Verfahren zur Herstellung eines länglichen physikalischen Übertragungsmediums.

FIG 1 zeigt eine einfach foliengeschirmte Leitung 10.

Diese weist Adern 2 einen Verseilverbund bzw. Seele 3, eine Schirmfolie 4, ein Schirmgeflecht 5 sowie einen Mantel 6 auf.

Auch die einfache Folienschirmung ist in der Figur durch eine Schirmfolie 4 ausgebildet, bei welcher sich die Windungen überlappen. Dies ist mit Bezugszeichen 7 dargestellt.

FIG 2 zeigt eine zweifach foliengeschirmte Leitung 11.

Die Leitung ist durch eine erste Schirmfolie 41 und eine zweite Schirmfolie 42 geschirmt. Die beiden Schirmfolien 41, 42 sind derart angeordnet, dass sie sich gleichläufig überdecken.

FIG 3 zeigt eine Leitung 12. Dies ist vorteilhaft eine Datenleitung bzw. Steuerleitung, welche zweifach gegenläufig geschirmt ist.

Doppelt geschirmte Leitungen, insbesondere Datenleitungen und/oder Steuerleitungen, bieten mehrere Vorteile in Bezug auf die Signalqualität und die Reduzierung von elektromagnetischen Störungen.

Einige der wichtigsten Vorteile sind:
EMI-Schutz (Elektromagnetische Interferenz): Durch die doppelte Abschirmung werden vorzugsweise elektromagnetische Störungen von externen Quellen minimiert. Dies ist besonders wichtig in Umgebungen mit vielen elektronischen Geräten oder in industriellen Umgebungen, in denen Störungen die Signalqualität beeinträchtigen könnten.

Schutz vor Störeinflüssen: Die äußere Abschirmung schützt vorteilhaft vor äußeren elektromagnetischen Feldern, während die innere Abschirmung das Signal vor internen Störungen schützt. Dies ist besonders wichtig, wenn die Leitungen durch Bereiche mit starken elektrischen Feldern verlaufen.

Verbesserte Signalintegrität: Die Abschirmung minimiert vorteilhaft die Wahrscheinlichkeit von Signalverzerrungen und sorgt für eine zuverlässigere Übertragung von Daten über die Leitungen. Dies ist besonders wichtig in Anwendungen, bei denen eine genaue Signalübertragung erforderlich ist, wie zum Beispiel in der Telekommunikation oder der Datenübertragung.

Geringere Kreuzkopplung: Die doppelte Abschirmung reduziert vorteilhaft die Wahrscheinlichkeit von Kreuzkopplungen zwischen den Leitungen, insbesondere wenn mehrere Leitungen parallel verlegt werden. Dadurch bleibt die Integrität der einzelnen Signale besser erhalten.

Verbesserte Sicherheit: In einigen Anwendungen, insbesondere in sicherheitskritischen Umgebungen, kann die doppelte Abschirmung dazu beitragen, dass sensible Daten weniger anfällig für Abhörversuche oder unerwünschte Beeinflussung von außen sind.

Eignung für längere Übertragungsstrecken: Doppelt geschirmte Leitungen eignen sich oft besser für längere Übertragungsstrecken, da sie eine bessere Abschirmung vor Signalverlusten bieten.

Die in FIG 3 gezeigt Ausführungsform ist widerstandsfähiger als die in den FIG 1 und FIG 2 gezeigten Ausbildungen.

Die Adern 2 sind von einem Verseilverbund bzw. Seele 3 umgeben. Die doppelte Schirmung wird in der Figur durch zwei längliche Schirmungselemente in Form der ersten Schirmfolie 41 und der zweiten Schirmfolie 42 erreicht.

Die erste Schirmfolie 41 ist in der Figur um die Adern 2 samt Verseilverbund bzw. Seele 3 in einer positiven Drehrichtung in mehreren Windungen darumgelegt. Die zweite Schirmfolie 42 ist in einer negativen Drehrichtung in mehreren Windungen darumgelegt und überdeckt, wie in der FIG 3 gezeigt, die erste Schirmfolie 41.

Auch anhand der Umwicklung mittels der zweiten Schirmfolie 42 wird deutlich das eine Überlappung 7 vorliegt. Dies bedeutet in anderen Worten, dass eine zweite Windung der zweiten Schirmfolie 42 eine erste Windung teilweise überdeckt.

Die gezeigten Schirmfolien 41, 42 weisen eine Breite b42 bzw. b41 auf. Die Breite b ist vorteilhaft größer als eine Dicke d der Schirmfolie (nicht dargestellt).

FIG 4 zeigt ein Verfahren zur Herstellung eines länglichen physikalischen Übertragungsmediums.

In einem ersten Verfahrensschritt wird ein erstes Schirmungselement in einer positiven Drehrichtung in mehreren Windungen um das Übertragungsmedium gelegt. In einem zweiten Verfahrensschritt wird ein zweites Schirmungselement in einer negativen Drehrichtung in mehreren Windungen um das Übertragungselement gelegt.

Hierbei kann das Umwinden vom gleichen Ende des Übertragungsmediums begonnen werden, also beispielsweise wird das erste Schirmungselement in der positiven Drehrichtung in mehreren Windungen um das Übertragungsmedium gelegt, beginnend am vorderen Ende des Übertragungsmediums. Ebenso beginnend am vorderen Ende des Übertragungsmediums kann das zweite Schirmungselement in der negativen Drehrichtung in mehreren Windungen um das Übertragungselement gelegt werden.

Es ist auch Folgendes möglich: Das erste Schirmungselement wird in der positiven Drehrichtung in mehreren Windungen um das Übertragungsmedium gelegt, beginnend am vorderen Ende des Übertragungsmediums. Das zweite Schirmungselement wird, beginnend vom hinteren Ende des Übertragungsmediums um das Übertragungselement gelegt. Wichtig ist in dieser Ausführungsform, dass die gegenläufige Umwicklung gegeben ist.

Wie in FIG 3 gezeigt, kreuzen sich die beiden Schirmungselemente.

Das in den FIG 1 bis 3 gezeigte Übertragungsmedium ist vorteilhaft eine Datenleitung und/oder Steuerleitung. Die Datenleitung bzw. Steuerleitung dient als eine Verbindungzwischen einem Sender und Empfänger. Es ist möglich mit diesen Informationen bzw. Daten zu übertragen.

Vorteilhaft ist hierbei eine bidirektionale Kommunikation, beispielsweise wird das Übertragungsmedium bei einer Kommunikation zwischen Motor und Inverter (z.B. mittels DRIVE-CLiQ ^{®}). Eine Anwendung bei der Kommunikation in der Automation, z.B. mittels PROFINET, EtherCAT, Profibus und/oder Daten- und Kommunikationsleitungen im Allgemeinen ist möglich.

Auch weitere Übertragungsarten wie z.B. Single Pair Ethernet etc. können durch die Erfindung verbessert werden.

Durch die gegenläufige Aufbringung der Schirmfolien 41 und 42 wird der Aufbau der Schirmfolien 41, 42 insgesamt stabiler und hält mehr Bewegungszyklen, auch bei starker Biegung aus. Es liegt auch bei starker Biegung eine geschlossene Schirmung vor. Die Datenleitungen sind somit widerstandsfähiger und auch bei einer starken Biegung ausreichend gegen elektromagnetische Störungen geschirmt.

Die Erfindung eignet sich daher besonders gut für bewegte Leitungen und Schleppkettenleitungen. Allerdings sind auch andere Einsatzgebiete denkbar.

## Patentansprüche

1. Längliches physikalisches Übertragungsmedium (12), aufweisend ein erstes längliches Schirmungselement (41) und ein zweites längliches Schirmungselement (42), wobei das erste Schirmungselement (41) in einer positiven Drehrichtung in mehreren Windungen um das Übertragungsmedium (12) gelegt ist, wobei das zweite Schirmungselement (42) in einer negativen Drehrichtung in mehreren Windungen um das Übertragungselement (12) gelegt ist.

2. Längliches physikalisches Übertragungsmedium (12) nach Anspruch 1, wobei das zweite längliche Schirmungselement (42) das erste längliche Schirmungselement (41) wenigstens im Wesentlichen überdeckt.

3. Längliches physikalisches Übertragungsmedium (12) nach einem der vorhergehenden Ansprüche, wobei das erste längliche Schirmungselement (41) von einem vorderen Ende bis zu einem hinteren Ende um das Übertragungsmedium (12) gelegt ist.

4. Längliches physikalisches Übertragungsmedium (12) nach einem der vorhergehenden Ansprüche, wobei das zweite längliche Schirmungselement (42) von einem vorderen Ende bis zu einem hinteren Ende um das Übertragungsmedium (12) gelegt ist.

5. Längliches physikalisches Übertragungsmedium (12) nach einem der vorhergehenden Ansprüche, wobei die Windungen derart angeordnet sind, dass das Schirmungselement (41, 42) in einer zweiten Windung das Schirmungselement (41, 42) in einer ersten Windung teilweise überdeckt.

6. Längliches physikalisches Übertragungsmedium (12) nach einem der vorhergehenden Ansprüche, wobei das erste längliche Schirmungselement (41) eine Schirmfolie ist.

7. Längliches physikalisches Übertragungsmedium (12) nach einem der vorhergehenden Ansprüche, wobei das zweite längliche Schirmungselement (42) eine Schirmfolie ist.

8. Verfahren zur Herstellung eines länglichen physikalischen Übertragungsmediums (12) nach einem der Ansprüche 1 bis 7, wobei ein erstes Schirmungselement (41) in einer positiven Drehrichtung in mehreren Windungen um das Übertragungsmedium (12) gelegt wird, wobei ein zweites Schirmungselement (42) in einer negativen Drehrichtung in mehreren Windungen um das Übertragungselement (12) gelegt wird.

9. Verwendung eines länglichen physikalischen Übertragungsmediums (12) nach einem der Ansprüche 1 bis 7 als Datenleitung und/oder Steuerleitung.
